# FASCICULE DE BREVET EUROPEEN

(11) **EP 0 067 790 B1**
(45) Date de publication et mention de la délivrance du brevet: **28.08.1985**
(21) Numéro de dépôt: 82810201.2
(22) Date de dépôt: 14.05.1982
(51) Int. Cl.: H04R 23/02, H04R 1/22, H04R 7/08

(54) **Transducteur électro-acoustique mixte**
Gemischter elektro-akustischer Wandler
Mixed electroacoustic transducer

(30) Priorité: 01.06.1981 CH 3588/81
(43) Date de publication de la demande: 22.12.1982
(73) Titulaire: ASULAB S.A., CH-2502 Bienne (CH)
(72) Inventeur: Schneiter, Ali, CH-2000 Neuchatel (CH); Flückiger, Jean-Frédéric, CH-2013 Colombier (CH); Curchod, Anne, CH-2013 Colombier (CH)
(74) Mandataire: Barbeaux, Bernard

## Description

La présente invention a pour objet un transducteur électro-acoustique mixte, c'est-à-dire pouvant fonctionner comme émetteur et comme capteur d'ondes acoustiques dans un milieu ambiant.

Les phénomènes physiques (électromagnétisme, électrostatique, piézo-électricité) appliqués pour la réalisation de transducteurs électroacoustiques étant réversibles, il est en principe toujours possible d'utiliser un même dispositif pour émettre des ondes sonores en réponse à un signal électrique et inversement pour transformer des vibrations acoustiques en variations de courant ou de tension électrique. Il est clair qu'en pratique, un transducteur fonctionnant selon un principe déterminé n'est pas réalisé de la même façon selon qu'il est destiné à être utilisé comme microphone ou comme haut-parleur. Les dimensions, la forme et l'agencement des éléments qui le constituent diffèrent dans les deux cas. Par exemple, pour être suffisamment sensible aux ondes sonores, la membrane d'un microphone est beaucoup moins rigide que celle d'un haut-parleur.

Il arrive parfois que l'on puisse effectivement utiliser le même transducteur à la fois comme émetteur et comme récepteur. Selon le brevet US-A-2 958 078 par exemple des transducteurs de type électromagnétique classiques, c'est-à-dire comprenant seulement une membrane et un électro-aimant, sont ou tout au moins ont été employés comme microphones et comme haut-parleurs dans des dispositifs de signalisation sonore, en utilisant ou non la possibilité dont il est question dans ce brevet de faire fonctionner le transducteur comme un microphone électrostatique en profitant de condensateur formé par l'armature et le stator de l'électro-aimant et par la couche d'air qui sépare ces deux parties, pour améliorer le rapport signal/bruit en mode réception.

Les occasions de pouvoir mettre en pratique la réversibilité des transducteurs électro-acoustiques sont cependant très rares et le plus souvent munir un appareil d'un ensemble émetteur-récepteur de sons équivaut à l'équiper au moins d'un haut-parleur et d'un microphone séparés, en choisissant pour chacun de ces transducteurs le type le mieux adapté compte tenu de ses qualités propres, pour l'application envisagée.

Ceci pose un problème lorsqu'il s'agit d'équiper des appareils portatifs dont le volume doit être-aussi faible que possible. C'est le cas notamment des montres conçues pour indiquer l'heure ou fournir d'autres informations soit sous forme de simple sons monotoniques, soit sous une forme « parlée à l'aide de mots ou de groupes de mots mémorisés et dont certaines fonctions. telles que des corrections d'indication du temps, peuvent être commandées directement par la voix. -Le fait de devoir prévoir, pour de telles montres, en plus des organes habituels nécessaires à l'élaboration du temps et à son affichage, deux transducteurs indépendants, va à l'encontre de l'effort fait actuellement pour réduire leurs dimensions.

L'invention a pour but d'éviter cet inconvénient en fournissant un transducteur électro-acoustique de faible volume, capable de fonctionner sélectivement en mode microphone et en mode haut-parleur.

Un autre but de la présente invention est de fournir un transducteur mixte présentant en même temps les qualités qui peuvent être exigées d'un microphone (bonne sensibilité, courbe de réponse suffisamment uniforme, large bande passante, etc.) et d'un haut-parleur (niveau sonore élevé, taux de distorsion faible, bande de fréquence assez large si nécessaire, etc.) de petite dimension.

Ces buts sont atteints grâce au fait que le transducteur électro-acoustique selon l'invention qui comprend un réceptacle avec une ouverture de communication avec le milieu ambiant, une première membrane montée à l'intérieur du réceptacle, et des moyens pour faire vibrer cette première membrane en réponse à un signal électrique d'excitation qui leur est appliqué lorsque le transducteur fonctionne en émetteur, comporte en plus une seconde membrane apte à vibrer sous l'effet d'ondes acoustiques et disposée entre l'ouverture du réceptacle et la première membrane, à distance de cette dernière, des moyens de couplage pour communiquer les vibrations de la première membrane à la seconde membrane, et des moyens pour élaborer un . signal de sortie en réponse à des vibrations de la seconde membrane produites par des ondes acoustiques se propageant dans le milieu ambiant lorsque le transducteur fonctionne comme capteur.

Les moyens de couplage peuvent comprendre un coussin d'air contenu dans une chambre fermée séparant les deux membranes, cette chambre constituant, par ailleurs, une cavité acoustique arrière pour la seconde membrane lorsque le transducteur fonctionne comme émetteur.

Ce couplage peut également être réalisé par une liaison mécanique rigide entre les deux membranes.

Les moyens pour faire vibrer la première membrane peuvent consister en un électro-aimant.

Par ailleurs, il est possible d'utiliser comme seconde membrane une feuille d'électret, les moyens pour produire le signal de sortie comportant alors une électrode avant et une électrode arrière disposées de part et d'autre de la feuille d'électret, l'une des électrodes étant solidaire de celle-ci, ces moyens délivrant un signal en tension représentatif des mouvements de vibration de la feuille d'électret.

A noter que l'on connaît déjà, notamment grâce à la demande de brevet allemand no 2 738 773, des transducteurs de petite dimension qui, comme celui de l'invention, comportent deux membranes couplées entre elles, mais ces transducteurs ne peuvent fonctionner que comme haut-parleurs, la présence d'une seconde membrane, semblable à la première, permettant d'élargir sensiblement la bande passante par rapport à un transducteur n'utilisant qu'une seule membrane.

L'invention sera mieux comprise grâce à la description qui suit de deux modes de réalisation possibles du transducteur mixte qui en est l'objet. Cette description se réfère au dessin annexé sur lequel :
la figure 1 représente schématiquement, en coupe, un premier mode de réalisation possible du transducteur lorsque celui-ci comprend une feuille d'électret comme seconde membrane, des électrodes avant et arrière comme moyens d'élaboration du signal de sortie, des moyens d'excitation électromagnétiques de la première membrane et dans lequel le couplage entre les deux membranes est assuré par un coussin d'air ; et
la figure 2 est une coupe schématique d'un second mode de réalisation avec toujours les mêmes éléments, certains étant réalisés et agencés différemment, et dans lequel le couplage entre les deux membranes est assurée par une liaison mécanique rigide.

Le transducteur électro-acoustique mixte représenté schématiquement, en coupe, sur la figure 1, comporte un boîtier ouvert 1, formé d'une paroi latérale cylindrique 2 et d'un fond 3 réalisés chacun en un matériau isolant. Le fond 3 du boîtier porte la partie fixe d'un électro-aimant désigné d'une façon générale par 4. Cette partie fixe comprend une culasse 5, en matériau magnétique doux, présentant une base 5a surmontée d'un noyau 5b qu'entoure une bobine 6. Une partie cylindrique 5c de la culasse, qui entoure la bobine 6 a sa tranche recouverte par un aimant de polarisation annulaire 7. Deux trous 8a, 8b traversant la base 5a de la culasse 5 et le fond 3 du boîtier permettant le passage du fil de la bobine 6. Chacune des extrémités 9a, respectivement 9b, de ce fil est soudée sur une plage métallique 10a, respectivement 10b, portée par la face extérieure du fond 3 du boîtier, ce fond pouvant être avantageusement constitué par une plaquette de circuit imprimé dont on a partiellement enlevé la couche métallisée. Sur les plages métalliques 10a, 10b sont également soudées les extrémités de deux fils 11a, 11 par lesquels un signal électrique d'excitation peut être amené à la bobine 6.

En avant de la partie fixe de l'électro-aimant 4 est placée une première membrane 12 métallique, par exemple en acier ou en alliage beryllium- cuivre, qui porte, sur sa face arrière, en regard du fond du boîtier, un disque 13 en matériau magnétique doux, constituant l'armature, mobile, de l'électro-aimant 4. La membrane métallique est fixée par sa périphérie, par exemple par soudage, sur un support 14 réalisé en une matière électriquement conductrice telle que l'acier ou le laiton et prenant appui sur une bague isolante 15, elle-même supportée par la base 5a de la culasse 5, de façon que l'armature 13 se trouve à une faible distance de la face supérieure du noyau 5b de l'électro-aimant lorsque la membrane 12 est au repos. La fonction de la bague isolante 15 qui sépare le support 14 de la membrane 12 de la base 5a et de la partie cylindrique 5c de la culasse 5 sera indiquée par la suite.

Dans ce premier mode de réalisation, le transducteur comporte, en plus de l'ensemble qui vient d'être décrit, dont la structure générale est celle d'un haut-parleur de type électromagnétique, et toujours à l'intérieur du boîtier 1, les éléments d'un microphone électrostatique, à électret. Ces éléments comprennent une électrode arrière ou contre-électrode constituée par une plaque 16, rigide, en un matériau électriquement conducteur, par exemple en maillechort. Cette plaque 16 présente à sa périphérie, un rebord 16a faisant saillie du côté du fond 3 du boîtier et prenant appui sur le support 14 de façon que la plaque 16 soit écartée de la face avant de la membrane métallique 12 tout en étant reliée électriquement au support 14 et accessoirement, mais non nécessairement dans cette forme de réalisation, à cette première membrane 12.

La partie microphone comprend également, comme membrane, une feuille d'électret 17 placée en avant de la contre-électrode 16. La feuille d'électret 17 a sa face avant orientée vers l'ouverture du boîtier, entièrement recouverte par un dépôt métallique 25 formant une électrode avant et est fortement tendue et fixée sur une bague annulaire métallique 18 située du côté de la métallisation, de façon qu'il existe une liaison électrique entre la bague 18 et la couche métallique 15 ; cette liaison peut être réalisée en utilisant par exemple comme moyen de fixation une colle conductrice.

Comme le montre la figure 1, le bord de la face arrière de la feuille d'électret 17 est appliquée contre le pourtour d'un évidement 16b de grande surface mais de faible profondeur que présente la plaque 16. La profondeur de l'évidement 16b est prévue pour permettre à la seconde membrane du transducteur, c'est-à-dire à la feuille d'électret, de vibrer librement mais également pour que la distance entre cette dernière et l'électrode arrière 16 reste très faible. A noter que la feuille d'électret 17 isole électriquement la couche métallique 25 et la bague 18 de la contre-électrode 16.

Par ailleurs, la plaque métallique 16 est percée de plusieurs trous 16c qui peuvent être répartis sur un cercle, à une distance suffisante du centre de cette plaque pour ne pas être quasiment obturés par la seconde membrane lorsque celle-ci est soumise à des mouvements de vibration qui amènent pratiquement sa partie centrale au contact de l'électrode arrière 16. Ces trous 16c assurent la communication entre l'évidement 16b et l'espace compris entre la plaque 16 et la première membrane 12 de façon à réaliser entre les deux membranes une chambre fermée 19 contenant un coussin d'air par l'intermédiaire duquel ces deux membranes sont couplées. Cette chambre 19 sert également de cavité acoustique arrière pour la seconde membrane 17 lorsque le transducteur fonctionne comme récepteur.

Le transducteur, représenté sur la figure 1, comprend également un capot métallique 20, réalisé par exemple en aluminium, qui recouvre le dessus du boîtier ainsi que sa paroi latérale 2 en prenant appui directement sur la bague métallique 18. Le capot 20 présente plusieurs ergots 20a repliés sur le fond 3 du boîtier, qui permettent de le maintenir en place. L'un au moins de ces ergots 20a est en contact avec une troisième piste conductrice 21 portée par le fond du boîtier et sur laquelle est soudé un fil de masse 22. Il est clair que, lorsque le transducteur est monté dans un appareil, le fil 22 et la piste conductrice 21 sont superflus quand le capot 20 est en contact avec une pièce faisant partie de la masse de cet appareil.

Par ailleurs, le fond 20b de ce capot 20 qui recouvre l'ouverture du boîtier 1 est percé de trous 20c, par exemple au nombre de cinq et répartis comme le montre la figure, c'est-à-dire un au centre et quatre disposés sur un cercle autour de l'orifice central qui mettent la chambre 23 comprise entre le fond 20b du capot et la seconde membrane 17 en communication avec le milieu ambiant.

Enfin le fond 3 du boîtier est percé d'un trou 3a par lequel passe un fil 24 de sortie du signal pour le microphone dont l'extrémité est soudée sur le support 14 de la première membrane. Ce fil 24, comme les fils 11a, 11b d'alimentation de la bobine 6 et le fil de masse 22, est relié à un circuit électronique, non représenté, associé au transducteur.

Lorsque le transducteur électro-acoustique qui vient d'être décrit fonctionne comme capteur, seule la partie microphone travaille à la manière d'un microphone classique à électret, c'est-à-dire que, quand les ondes acoustiques à capter pénètrent dans la chambre 23 par les orifices 20c du capot, la seconde membrane 17 est soumise à des vibrations. Ceci a pour effet de faire varier la différence de potentiel existant entre l'électrode avant 25 et l'électrode arrière 16 qui forment un condensateur variable chargé en permanence sous l'effet du champ électrique créé par la feuille d'électret dans son voisinage. Le signal en tension, faible, ainsi produit est appliqué à la grille d'un transistor à effet de champ faisant partie du circuit électronique associé au transducteur, à laquelle est relié le fil 24 de sortie du microphone, afin d'être amplifié pour être ensuite utilisé à des fins déterminées. Le fait de prévoir une bague isolante 15 entre le support 14 de la première membrane, qui relie électriquement l'électrode arrière 16 au fil de sortie 24, et la culasse 5 de l'électro-aimant, plutôt que d'appuyer directement ce support sur la culasse, permet de réduire notablement les capacités parasites auxquelles le signal de sortie du microphone est très sensible. Lorsque le transducteur est utilisé comme émetteur, un courant d'excitation, correspondant au signal acoustique à émettre, est envoyé, par les fils 11a et 11b, dans la bobine 6 de l'électro-aimant ; une force attractive ou répulsive qui suit les variations du courant d'excitation agit sur l'armature 13 et met ainsi en vibration la première membrane 12. Les mouvements de la première membrane sont transmis, par le coussin d'air contenu dans la chambre fermée 19, à la seconde membrane 17 qui émet alors une onde acoustique, celle-ci s'échappant par les trous 20c du capot 20.

Il est clair que des moyens seront prévus dans le circuit électronique pour éviter, dans ce mode de fonctionnement, la présence d'un signal de sortie sur le fil 24 ou pour bloquer un tel signal. Comme la seconde membrane doit être nécessairement souple et fine, donc de masse équivalente faible, pour être le plus possible sensible aux ondes acoustiques extérieures lorsque le transducteur est utilisé comme microphone, la courbe de réponse de l'ensemble formé par les deux membranes couplées par le coussin d'air, est très proche de celle qui serait obtenue si la première membrane émettait elle-même une onde acoustique en réponse au signal d'excitation, aussi bien en ce qui concerne la largeur de bande que la valeur de la pression sonore obtenue.

Le transducteur mixte équivaut donc pratiquement à des microphones et haut-parleur séparés tout en présentant les avantages d'un encombrement moindre et d'un prix de revient plus bas, compte tenu du fait q'un seul boîtier et un seul capot sont nécessaires.

Naturellement la nature et les dimensions des membranes 12 et 17, le volume de la chambre 19, qui influence directement la sensibilité et la fréquence de résonance du transducteur, le nombre, la dimension et la répartition des trous 16c de la plaque 16 et éventuellement d'autres paramètres, tels que le volume de la chambre 23, le nombre, la grandeur et la disposition des orifices 20c du capot, qui peuvent intervenir en ce qui concerne les caractéristiques du transducteur, doivent être choisis en fonction des signaux acoustique que ce transducteur devra capter ou émettre et des qualités qui seront exigées de lui, compte tenu de l'utilisation qui en sera faite.

La figure 2 montre schématiquement en coupe une autre forme de réalisation possible d'un transducteur mixte utilisant toujours les éléments essentiels d'un haut-parleur de type électromagnétique et d'un microphone à électret. Certaines parties constitutives du transducteur de la figure 1 qui se retrouvent à l'identique ou avec des modifications mineures d'adaptation, dans ce second mode de réalisation sont désignées par les mêmes repères. La contre-électrode du microphone est ici constituée par la première membrane 26, métallique qui, dans ce cas, doit nécessairement être reliée électriquement à son support 14. Cette première membrane, qui porte toujours sur sa face inférieure l'armature 13 de l'électro-aimant 4, présente des trous 26a mettant en communication l'espace intermédiaire entre les deux membranes 17 et 26, très réduit dans ce mode de réalisation, avec l'espace clos défini par la face supérieure de la partie fixe de l'électro-aimant 4, le support 14 de la première membrane 26 et cette première membrane elle-même, de façon à constituer une cavité acoustique arrière 27 de volume suffisant pour la seconde membrane 17.

Par ailleurs, des moyens de couplage sont prévus pour assurer une liaison mécanique rigide entre les deux membranes. Ils consistent en une entretoise 28, métallique, fixée d'un côté sur la face avent de la première membrane 26, au centre de celle-ci, et de l'autre côté, sur la face arrière de la feuille d'électret 17, cette fixation pouvant se faire par exemple par collage ou par soudage ; dans le dernier cas il faut naturellement prévoir une métallisation au centre de la face arrière de la seconde membrane 17. Les deux membranes ne forment plus alors qu'un seul organe vibrant à la fréquence du signal d'excitation lorsque le transducteur fonctionne en émetteur.

Cette solution présente notamment comme avantages, par rapport à celle représentée sur la figure 1, un volume plus faible du transducteur et un niveau sonore légèrement amélioré, l'amortissement des vibrations de la seconde membrane par le coussin d'air contenu dans la chambre 19 (figure 1) étant ici évité.

A noter que le fait de solidariser ainsi les deux membranes ne nuit pas au fonctionnement du transducteur en mode microphone. Au contraire, cela permet d'obtenir une meilleure réponse en fréquence pour les hautes fréquences.

Il est clair que l'invention n'est pas limitée aux exemples de réalisation qui viennent d'être décrits. Par exemple l'électro-aimant peut être remplacé par un cristal piézo-électrique fixé sur ou couplé à la première membrane. De même l'utilisation des éléments d'un microphone à électret bien qu'avantageuse, n'est pas impérative ; ceux-ci peuvent être remplacés, par exemple, par la membrane conductrice et la contre-électrode d'un microphone à condensateur, avec toutefois l'inconvénient de la nécessité de l'application d'une tension continue entre les deux lorsque le transducteur fonctionne comme capteur.

Il est donc possible,' sans sortir du cadre de l'invention, de réaliser le transducteur mixte en associant les éléments de transducteurs simples de différents types. Plusieurs combinaisons sont possibles. Le choix de l'une ou l'autre d'entre elles dépend naturellement de l'utilisation à laquelle le transducteur est réservé.

Par ailleurs, il est clair que, lorsque le transducteur équipe un appareil, une paroi conductrice et perforée de celui-ci peut tenir lieu de capot. Dans une montre électronique, par exemple, le transducteur sera monté de façon que la bague métallique 18 s'appuie contre la boîte de la montre munie de trous à cet endroit.

De plus, le boîtier peut être remplacé par tout autre réceptacle adapté pour recevoir les autres éléments du transducteur. Ce réceptacle peut consister par exemple en une cavité à l'intérieur d'une pièce isolante, cette pièce étant destinée à supporter ou contenir non seulement le transducteur mais également d'autres dispositifs.

## Revendications

1. Transducteur électro-acoustique pouvant fonctionner comme émetteur et comme capteur d'ondes acoustiques dans un milieu ambiant et comprenant un réceptacle (1) avec une ouverture de communication avec ledit milieu ambiant, une première membrane (12) montée à l'intérieur dudit réceptacle et des moyens (4) pour faire vibrer ladite première membrane en réponse à un signal électrique d'excitation qui leur est appliqué lorsque ledit transducteur fonctionne en émetteur, caractérisé par le fait qu'il comporte en outre une seconde membrane (17) apte à vibrer sous l'effet d'ondes acoustiques et disposée entre l'ouverture du réceptacle (1) et la première membrane (12), à distance de cette dernière, des moyens de couplage (19 ; 28) pour communiquer les vibrations de ladite première membrane à la seconde membrane lorsque le transducteur fonctionne en émetteur, et des moyens (16,25 26, 25) pour produire un signal de sortie en réponse à des vibrations de ladite seconde membrane produites par des ondes acoustiques se propageant dans ledit milieu ambiant lorsque le transducteur fonctionne comme capteur.

2. Transducteur électro-acoustique selon la revendication 1, caractérisé par le fait que lesdits moyens de couplage comprennent un coussin d'air continu dans une chambre fermée (19) séparant lesdites première et seconde membranes (respectivement 12 et 17), ladite chambre fermée constituant par ailleurs une cavité acoustique arrière pour ladite seconde membrane lorsque le transducteur fonctionne comme émetteur.

3. Transducteur électro-acoustique selon la revendication 2, caractérisé par le fait que ladite seconde membrane est consituée par une feuille d'électret (17) ayant une face avant en regard de l'ouverture du réceptable (1) et que les moyens pour produire ledit signal de sortie comportent une électrode avant (25) et une électrode arrière (16) disposées de part et d'autre de la feuille d'électret, l'une desdites électrodes étant solidaire de cette dernière et formant avec l'autre électrode un condensateur variable chargé sous l'effet du champ électrique créé par ladite feuille d'électret et délivrant un signal en tension représentatif des mouvements de vibration de la seconde membrane.

4. Transducteur électro-acoustique selon la revendication 3, caractérisé par le fait que ladite électrode avant comprend une couche de matériau électriquement conducteur (25) portée par la face avant de ladite feuille d'électret.

5. Transducteur électro-acoustique selon la revendication 3 ou 4, caractérisé par le fait que ladite électrode arrière comprend une plaque (16) rigide, électriquement conductrice placée à l'intérieur de la chambre fermée (19), à proximité de ladite feuille d'électret (17), ladite plaque séparant en deux ladite chambre fermée et étant percée d'au moins un trou (16c).

6. Transducteur électro-acoustique selon la revendication 1, caractérisé par le fait que lesdits moyens de couplage comprennent une liaison mécanique rigide (28) entre lesdites première et seconde membranes (respectivement 26 et 17).

7. Transducteur électro-acoustique selon la revendication 6, caractérisé par le fait que ladite liaison mécanique est constituée par une entretoise (28) fixée auxdites première et seconde membrane, sensiblement aux centres de celles-ci.

8. Transducteur électro-acoustique selon la revendication 6 ou 7, caractérisé par le fait que ladite seconde membrane est consituée par une feuille d'électret (17) ayant une face avant en regard de l'ouverture du réceptacle (1) et une face arrière et que les moyens pour produire ledit signal de sortie comportent une électrode avant comprenant une couche de matériau électriquement conducteur (25) portée par la face avant de ladite feuille d'électret et une électrode arrière (26) disposée en regard et à proximité de la face arrière de la feuille d'électret, lesdites électrodes avant et arrière formant un condensateur variable chargé sous l'effet du champ électrique créé par ladite feuille d'électret et délivrant un signal en tension représentatif des mouvements de vibration de la seconde membrane.

9. Transducteur électro-acoustique selon la revendication 8, caractérisé par le fait que la première membrane (26) est métallique et constitue ladite feuille d'électret (17) par un espace intermédiaire, est percée d'orifices (26a) mettant en communication ledit espace intermédiaire avec une chambre fermée située à l'arrière de ladite première membrane afin de consituer une cavité acoustique arrière (27) de volume suffisant pour ladite seconde membrane (17).

10. Transducteur électro-acoustique selon l'une des revendications précédentes, caractérisé par le fait que les moyens pour faire vibrer la première membrane (12; 26) comprennent un électro-aimant (4) formé d'une partie fixe placée entre ladite première membrane et un fond (3) que présente ledit réceptacle (1) et comportant un noyau (5b) en matériau magnétique doux entouré par une bobine (6) à laquelle est appliqué ledit signal électrique d'excitation et d'une armature mobile (13), également en matériau magnétique doux fixée sur ladite première membrane, en face de ladite partie fixe.

11. Transducteur électro-acoustique selon l'une des revendications précédentes, caractérisé par le fait qu'il comporte en outre un capot (20) recouvrant l'ouverture du réceptacle (1) et percé d'au moins un orifice (20c) pour le passage des ondes acoustiques.

## Claims

1. An electro-acoustic transducer able to operate as an emitter and as a pick-up of sound waves in the environment and comprising a receptacle (1) having an opening for communicating with said environment, a first diaphragm (12) mounted inside to receptacle, and means (4) for causing said first diaphragm to vibrate in response to an electric energizing signal applied there to when the transducer operates as an emitter, characterized in that it further comprises a second diaphragm (17) able to vibrate under the effect of sound waves and disposed between the opening of the receptacle (1) and the first diaphragm (12), at a distance from the latter, coupling means (19 ; 28) for imparting the vibrations of said first diaphragm to the second diaphragm when the transducer operates as an emitter and means (16, 25; 26, 25) for producing an output signal in response to vibrations of said second diaphragm produced by sound waves propagating in said environment when the transducer operates as a pick-up.

2. An electro-acoustic transducer as in claim 1, characteriezd in that said coupling means include an air cushion contained in a closed chamber (19) separating said first (12) and second (17) diaphragms. said closed chamber further acting as a rear acoustic cavity for said second diaphragm when the transducer operates as an emitter.

3. An electro-acoustic transducer as in claim 2, characterized in that said second diaphragm consists of an electret sheet (17) having a front face facing the opening of the receptacle (1) and in that the means for producing said ouptup signal include a front electrode (25) and a rear electrode (16) disposed on opposite sides of the electret sheet, one of said electrodes being solid with the latter and forming with the other electrode a variable capacitor charged under the effect of the electric field set up by the electret sheet and issuing a voltage signal representative of the vibratory movements of the second diaphragm.

4. An electro-acoustic transducer as in claim 3, characterized in that said front electrode includes a layer of electrically conductive material (25) borne by the front face of said electret sheet.

5. An electro-acoustic transducer as in claim 3 or 4, characterized in that said rear electrode includes a rigid electrically conductive plate (16) placed inside the closed chamber (19) near said electret sheet (17), said plate dividing said closed chamber into two and being formed with a least one hole (16c).

6. An electro-acoustic transducer as in claim 1, characterized in that said coupling means include a rigid mechanical link (28) between said first (26) and second (17) diaphragms.

7. An electro-acoustic transducer as in claim 6, characterized in that said mechanical link consists of a spacer (28) fixed to said first and second diaphragms, substantially as the centres thereof.

8. An electro-acoustic transducer as in claim 6 or 7, characterized in that said second diaphragm consists of an electret sheet (17) having a front face facing the opening of the receptacle (1) and a rear face, and in that the means for producing said output signal include a front electrode having a layer of electrically conductive material (25) borne by the front face of said electret sheet and a rear face (26) disposed opposite and near the rear face of the electret sheet, said front and rear electrodes forming a variable capacitor charged under the effect of the electric field set up by said electret sheet and issuing a voltage signal representative of the vibratory movements of the second diaphragm.

9. An electro-acoustic transducer as in claim 8, characterized in that said first diaphragm (26) is metallic and forms said rear electrode and in that said first diaphragm, separated from said electret sheet (17) by an intermediate space, is formed with apertures (26a) through which said intermediate space communicates with a closed chamber located at the back of said first diaphragm to forme a rear acoustiv cavity (27) of sufficient volume for said second diaphragm (17).

10. An electro-acoustic transducer as in any preceding claim, characterized in that the means for causing the first diaphragm (12 ; 26) to vibrate include an electromagnet (4) consisting firstly of a fixed portion placed between said first di- pahragm and a bottom (3) comprised by said receptacle (1) and having a core (5b) of soft material surrounded by a coil (6) to which said electric energizing signal is applied and secondly of a mobile armature (13), also of soft magnetic material, fixed to said first diaphragm, opposite said fixed portion.

11. An electro-acoustic transducer as in any preceding claim, characterized in that it further comprises a cover (20) covering the opening of said receptacle (1) and formed with at least one opening (20c) for the passage therethrough of the sound waves.

## Patentansprüche

1. Elektroakustischer Wandler, der als Sender und als Empfänger akustischer Wellen in einem Umgebungsmilieu arbeiten kann und ein Gehäuse (1) mit einer Öffnung für Kommunikation mit dem genannten Umgebungsmilieu umfaßt, eine erste in Innern des Gehäuses befestigte Membran (12) und Mittel (4) zum Schwingenlassen der genannten ersten Membran in Abhängigkeit von einem elektrischen Erregungssignal, das ihr zugeführt wird, wenn der genannte Wandler als Sender arbeitet, dadurch gekennzeichnet, daß er ferner eine zweite Membran (17) aufweist, ausgebildet zum Schwingen unter der Wirkung akustischer Wellen und angeordnet zwischen der Öffnung des Gehäuses (1) und der ersten Membran (12) im Abstand von dieser letzteren, Kopplungsmittel (19 ; 28) zum Übertragen der Vibrationen der ersten Membran zur zweiten Membran, wenn der Wandler als Sender arbeitet und Mittel (16, 25 ; 26, 25) zum Erzeugen eines Ausgangssignal in Abhängigkeit von Schwingungen der genannten zweiten Membran, erzeugt durch akustische Wellen, die sich in dem genannten Umgebungsmilieu ausbreiten, wenn der Wandler als Empfänger arbeitet.

2. Elektroakustischer Wandler nach Anspruch 1, dadurch gekennzeichnet, daß die genannten Kopplungsmittel ein Luftkissen umfassen, enthalten in einer geschlossenen Kammer (19), welche die genannte erste und zweite Membran (12 bzw. 17) voneinander trennt, wobei die genannte geschlossene Kammer ferner einen akustischen rückwärtigen Hohlraum für die genannte zweite Membran bildet, wenn der Wandler als Sender arbeitet.

3. Elektroakustischer Wandler nach Anspruch 2, dadurch gekennzeichnet, daß die genannte zweite Membran von einer Elektretfolie (17) gebildet ist mit einer Frontseite gegenüber der Öffnung des Gehäuses (1) und daß die Mittel zum Erzeugen des Ausgangssignals eine frontseitige (25) und eine rückseitige (16) Elektrode umfassen, beidseits der Elektretfolie angeordnet, wobei eine der genannten Elektroden mit der letzteren verbunden ist und mit der anderen Elektrode einen variablen Kondensator bildet, der unter der Wirkung des elektrischen Feldes, erzeugt von der genannten Elektretfolie, geladen wird und ein Spannungssignal abgibt, das repräsentativ ist für Schwingungsbewegungen der zweiten Membran.

4. Elektroakustischer Wandler nach Anspruch 3, dadurch gekennzeichnet, daß die genannte frontseitige Elektrode eine Schicht aus einem eletrisch leitenden Material (25) umfaßt, getragen von der Frontseite der genannten Elektretfolie.

5. Elektroakustischer Wandler nach Anspruch 3 oder 4, dadurch gekennzeichnet, daß die genannte rückseitige Elektrode eine starre Platte (16) umfaßt, elektrische leitend im Innern der geschlossenen Kammer (19) angeordnet nahe der genannten Elektretfolie (17), wobei die Platte die geschlossene Kammer in zwei unterteilt und von mindestens einem Loch (16c) durchbohrt ist.

6. Elektroakustischer Wandler nach Anspruch 1, dadurch gekennzeichnet, daß die genannten Kopplungsmittel eine starre mechanische Verbindung (28) zwischen den genannten ersten bzw. zweiten Membranen (26 bzw. 17) umfassen.

7. Elektroakusticher Wandler nach Anspruch 6, dadurch gekennzeichnet, daß die genannte mechanische Verbindung von einem an der genannten ersten und der genannten zweiten Membran in wesentlichen in deren Zentren befestigten pfosten (28) gebildet ist.

8. Elektroakusticher Wandler nach Anspruch 6 oder 7, dadurch gekennzeichnet, daß die genannte zweite Membran von einer Elektretfolie (17) gebildet ist mit einer Frontseite gegenüber der Öffnung des Gehäuses (1) und einer Rückseite und daß die Mittel zum Erzeugen des genannten Ausgangssignals eine vordere Elektrode umfassen, umfassend eine Schicht aus elektrisch leitendem Material (25), getragen von der Frontseite der genannten Elektretfolie und eine hintere Elektrode (26) gegenüber und nahe der Rückseite der Elektretfolie angeordnet, wobei die genannte vordere und die genannte hintere Elektrode einen variablen Kondensator bilden, der unter der Wirkung des elektrischen Feldes geladen wird, erzeugt von der genannten Elektretfolie und ein spannungssignal abgeben, das repräsentativ ist für Schwingungsbewegungen der zweiten Membran.

9. Elektroakusticher Wandler nach Anspruch 8, dadurch gekennzeichnet, daß die erste Membran (26) metallisch ist und die genannte hintere Elektrode bildet und daß die genannte erste Membran von der genannten Elektretfolie (17) durch einen Zwischenraum getrennt ist und von Öffnungen (26a) durchsetzt ist, die den genannten Zwischenraum mit einer geschlossenen Kammer in Kommunikation bringt, angeordnet hinter der genannten ersten Membran, um einen hinteren akustischen Hohlraum (27) hinreichenden Volumens für die genannte zweite Membran (17) zu bilden.

10. Elektroakusticher Wandler nach einem der vorangehenden Ansprüche, dadurch gekennzeichnet, daß die Mittel zum Schwingenlassen der ersten Membran (12 ; 26) einen Elektromagneten (4) umfassen, gebiltet von einem festen Teil der zwischen der genannten ersten Membran und einem Boden (3) angeordnet ist, den das genannte Gehäuse (1) aufweist und einen kern (5b) aus weichmagnetischem Material umfaßt, umschlossen von einer Spule (6), an die das genannte elektrosche Erregungssignal angelegt ist sowie einen beweglichen Anker (13), ebenfalls aus weichmagnetischem Material umfaßt, der an der genannten ersten Membran gegenüber dem genannten festen Teil befestigt ist.

11. Elektroakustischer Wandler nach einem der vorangehenden Ansprüche, dadurch gekennzeichnet, daß er darüberhinaus eine Kappe (20) umfaßt, die die Öffnung des Gehäuses (1) abdeckt und mindestens bon einer Öffnung (20c) durchsetzt ist für den Durchlaß akustischer Wellen.
